# EUROPÄISCHE PATENTSCHRIFT

(11) **EP 1 077 180 B1**
(45) Veröffentlichungstag und Bekanntmachung des Hinweises auf die Patenterteilung: **07.01.2004**
(21) Anmeldenummer: 00117124.8
(22) Anmeldetag: 10.08.2000
(51) Int. Cl.: B65D 19/00

(54) **Palette mit einer Bodenplatte und Füssen aus Metall**
Pallet with platform and metal feet
Palette à plancher et pieds en métal

(30) Priorität: 19.08.1999 DE 19939368
(43) Veröffentlichungstag der Anmeldung: 21.02.2001
(73) Patentinhaber: PROTECHNA S.A., 1701 Fribourg (CH)
(72) Erfinder: Schütz, Udo, 56242 Selters / Ww. (DE)
(74) Vertreter: Pürckhauer, Rolf, Dipl.-Ing.

(56) Entgegenhaltungen:
- EP-A- 0 673 846
- DE-A- 3 408 980
- DE-A- 4 318 966
- US-A- 2 918 190

## Beschreibung

Die Erfindung betrifft eine Palette mit einer Bodenplatte und Füßen aus Metall als Untergestell für Palettenbehälter zum Transport und zur Lagerung von Flüssigkeiten mit einem auf der Bodenplatte der Palette stehenden Innenbehälter aus Kunststoff sowie einem an der Bodenplatte befestigten Außenmantel aus einem Gitterwerk oder Blechmaterial, wobei die freitragend ausgebildete Bodenplatte und die Füße der Palette einteilig aus einer Blechplatine als Vormaterial durch ein Umformverfahren, nämlich durch Tiefziehen und/oder Pressen oder durch Hydroformen hergestellt sind.

Bodenplatte und Füße der Palette für einen aus der DE-A-43 18 966 bekannten Palettenbehälter dieser Art müssen eine entsprechend den geforderten statischen und dynamischen Festigkeitseigenschaften für Lager- und Transportzwecke große Blechstärke aufweisen, die zu einem hohen Leergewicht des Palettenbehälters führt.

Der Erfindung liegt die Aufgabe zugrunde, eine Metallpalette als Untergestell für Palettenbehälter zu entwickeln, die sich durch eine hohe Stabilität bei geringem Eigengewicht, eine optimale Stapelbarkeit und eine große Gestaltungsfreiheit der Palettenbasiskonstruktion auszeichnet.

Diese Aufgabe ist erfindungsgemäß gelöst durch eine Palette aus Metall mit den Merkmalen des Patentanspruchs 1.

Die Unteransprüche beinhalten vorteilhafte und zweckmäßige Ausgestaltungen der Erfindung.

Die Erfindung ist nachstehend anhand schematischer Zeichnungsfiguren erläutert, die im einzelnen folgendes darstellen:
- Fig. 1: eine perspektivische Darstellung einer Palette mit teilweise offenen Füßen und einem Grundrahmen,
- Fig. 2: eine der Figur 1 entsprechende Palette ohne Grundrahmen,
- Fig. 3: eine perspektivische Darstellung einer Blechplatine zur Herstellung der Palette nach den Figuren 1 und 2,
- Fig. 4: eine perspektivische Darstellung einer Bodenplatte mit offenen Füßen für eine Palette,
- Fig. 5: eine perspektivische Darstellung der Bodenplatte nach Fig. 4, deren Füße mit Abdeckblechen verkleidet sind,
- Fig. 6 bis 8: perspektivische Darstellungen weiterer Ausführungsformen von Blechplatinen zur Herstellung von Bodenplatten mit Füßen für Paletten und
- Fig. 9: eine perspektivische Darstellung einer Palette mit Kufen.

Hauptbauteile der Palette 1 nach Fig. 1 sind eine nach oben gewölbte Bodenplatte 2 sowie vier Eckfüße 3 - 6 und vier Mittelfüße 7 - 10 aus Stahlblech und ein an den Eck- und Mittelfüßen 3 - 10 befestigter Grundrahmen 11 aus Stahlrohr.

Die freitragend ausgebildete Bodenplatte 2 sowie die vier Eckfüße 3 - 6 und die vier Mittelfüße 7 - 10 der Palette 1 mit Grundrahmen 11 nach Fig. 1 und ohne Grundrahmen nach Fig. 2 sind einteilig aus einer Blechplatine 12 gemäß Fig. 3 tiefgezogen, wobei die vier Eckfüße 3 - 6 und die drei Mittelfüße 7 - 9 an den beiden Längsseiten 2a, 2b und der Rückseite 2c der Bodenplatte 2, die topfartig ausgebildet sind, seitlich und unten geschlossen und oben offen sind. Der Mittelfuß 10 an der Vorderseite 2d der Bodenplatte 2 ist nach oben und nach vorne offen.

Die Bodenplatte 2 weist vier von den Eckfüßen 3 - 6 zum zentralen Plattenabschnitt 13 verlaufende Versteifungsrippen 14 - 17 sowie eine weitere entlang der beiden Längsseiten 2a, 2b, der Rückseite 2c und der Vorderseite 2d der Bodenplatte 2 verlaufende Randversteifungsrippe 18 auf, die ganz oder teilweise durch die Eck- und Mittelfüße 3 - 10 geführt ist.

Die Bodenplatte 2 der Paletten 1 nach den Fign. 1 und 2 weist zusätzlich eine brückenartige Versteifung 19 auf, die durch aus der Bodenplatte 2 ausgeformte, parallele Versteifungsrippen 20 gebildet ist, die von dem mittleren Abschnitt 21 der einen Längsseite 2a durch den zentralen Plattenabschnitt 13 zu dem mittleren Abschnitt 22 der gegenüberliegenden Längsseite 2b der Bodenplatte 2 verlaufen, wobei die Mittelfüße 7, 9 in die brückenartige Versteifung 19 integriert sind.

Die aus einer Blechplatine 12 tiefgezogene Bodenplatte 23 nach Fig. 4 weist offene Eck- und Mittelfüße 3a - 6a, 7a - 10a auf, die gemäß Fig. 5 mit Abdeckblechen 24 - 26 verkleidet sind.

Die flache Blechplatine 12 nach Fig. 3, aus der die Bodenplatte 2 und die Füße 3 - 10 für die Paletten 1 nach den Fign. 1 und 2 einteilig tiefgezogen werden, weist den unterschiedlichen Belastungszonen der Bodenplatte 2 angepaßte Platinenabschnitte 27 - 29 mit unterschiedlichen Blechstärken zum Erzielen unterschiedlicher Festigkeitswerte auf.

Diese auch unter dem Begriff "Tailored Blanking" bekannte Optimierung von Blechstrukturen erfolgt vor dem Hintergrund einer kostengünstigen Bauteilproduktion bei einer gleichzeitigen Produktverbesserung. Dickenprofilierte Blechplatinen 12 zur Herstellung von Bodenplatten 2 mit Füßen 3 - 10 werden durch "Flexibles Walzen" hergestellt, bei dem die Walzspalteinstellung während des Walzprozesses entsprechend den gewünschten Blechdicken geregelt wird.

Ferner besteht die Möglichkeit, zur Herstellung von Bodenplatten 2 mit Füßen 3 - 10 Blechplatinen 30 gemäß Fig. 6 zu verwenden, die aus Blechen 31 - 33 mit unterschiedlichen Blechstärken entsprechend den unterschiedlichen Belastungszonen der Bodenplatten 2 zusammengeschweißt sind.

Die Blechplatinen 30 können auch aus Blechen 31 - 33 mit einer unterschiedlichen Materialzusammensetzung entsprechend den unterschiedlichen Belastungszonen der Bodenplatten 2 zusammengeschweißt werden.

Die Blechplatine 34 nach Fig. 7 zur einteiligen Herstellung von Bodenplatten 2 mit Füßen 3 - 10 nach den Fign. 1 und 2 weist die vorprofilierten Versteifungsrippen 20 der brückenartigen Versteifung 19 auf.

Die Blechplatine 35 nach Fig. 8 zur Fertigung von Bodenplatten 2 mit Füßen 3 - 10 ist aus einem Blech 36 mit den vorprofilierten Versteifungsrippen 20 der Versteifung 19 und zwei Flachblechen 37 zusammengeschweißt.

Ohne den Grundrahmen 11 sind die Paletten 1 nach Fig. 2 ineinander stapelbar.

Bei der in Fig. 9 dargestellten Palette 1 sind an den Füßen 3 - 10 Kufen 38 aus Metall, Kunststoff oder Holz befestigt.

Die Palette 1 mit einer nach oben gewölbten Bodenplatte 2 wird bevorzugt als Untergestell für Palettenbehälter zum Transport und zur Lagerung von Flüssigkeiten mit einem auf der Bodenplatte stehenden Innenbehälter aus Kunststoff sowie einem an der Bodenplatte und den Füßen befestigten Außenmantel aus einem Gitterwerk oder Blechmaterial eingesetzt, wobei der als Ablaufboden für die Flüssigkeit zur Restentleerung des Palettenbehälters ausgebildete Boden des Innenbehälters der Wölbung der Bodenplatte der Palette angepaßt ist.

Ferner kann die Palette 1 mit einer flachen Bodenplatte 2 als Transport- und Lagerpalette für Güter verschiedener Art verwendet werden.

## Patentansprüche

1. Palette (1) mit einer Bodenplatte (2) und Füßen (3-10) aus Metall als Untergestell für Palettenbehälter zum Transport und zur Lagerung von Flüssigkeiten mit einem auf der Bodenplatte der Palette stehenden Innenbehälter aus Kunststoff sowie einem an der Bodenplatte befestigten Außenmantel aus einem Gitterwerk oder Blechmaterial, wobei die freitragend ausgebildete Bodenplatte (2) und die Füße (3-10) der Palette (1) einteilig aus einer Blechplatine (12) als Vormaterial durch ein Umformverfahren, nämlich durch Tiefziehen und/oder Pressen oder durch Hydroformen hergestellt sind, **dadurch gekennzeichnet, daß** die Bodenplatte (2, 23) offene, teilweise geschlossene oder ganz geschlossene Eck- und Mittelfüße (3-10, 3a-10a) und die Blechplatine (12) zur einteiligen Herstellung der Bodenplatte (2, 23) und der Füße (3-10, 3a-10a) den unterschiedlichen Belastungszonen der Bodenplatte (2, 23) angepaßte Platinenabschnitte (27-29) mit unterschiedlichen Blechstärken und/oder unterschiedlicher Materialzusammensetzung zum Erzielen unterschiedlicher Festigkeitswerte aufweist.

2. Palette nach Anspruch 1, **gekennzeichnet durch** eine brückenträgerartige Versteifung (19) der Bodenplatte (2), die **durch** aus der Bodenplatte (2) ausgeformte, parallele Versteifungsrippen (20) gebildet ist, die von dem mittleren Abschnitt (21) einer Längs- oder Querseite (2a) der Bodenplatte (2) **durch** den zentralen Plattenabschnitt (13) zu dem mittleren Abschnitt (22) der gegenüberliegenden Längs- oder Querseite (2b) der Bodenplatte (2) verlaufen.

3. Palette nach Anspruch 1 und 2, **dadurch gekennzeichnet, daß** die offenen und teilweise geschlossenen Eck- und Mittelfüße (3a - 6a, 7a - 10a) mit Abdeckblechen (24 - 26) verkleidet sind.

4. Palette nach einem der Ansprüche 1 bis 3, **dadurch gekennzeichnet, daß** die Blechplatine (30) zur Herstellung der Bodenplatte (2, 23) mit Füßen (3 - 10, 3ä - 10a) aus Blechen (31 - 33) mit unterschiedlichen Blechstärken und/oder unterschiedlicher Materialzusammensetzung entsprechend den unterschiedlichen Belastungszonen der Bodenplatte (2, 23) zusammengeschweißt ist.

5. Palette nach einem der Ansprüche 1 bis 4, **dadurch gekennzeichnet, daß** Bodenplatte (2, 23) und Füße (3 - 10, 3a - 10a) aus einer Blechplatine (34) mit vorprofilierten Versteifungsrippen (20) hergestellt sind.

6. Palette nach einem der Ansprüche 1 bis 5, **dadurch gekennzeichnet, daß** die Blechplatine (35) zur einteiligen Herstellung der Bodenplatte (2, 23) und der Füße (3 - 10, 3a - 10a) aus einem Blech (36) mit vorprofilierten Versteifungsrippen (20) und mindestens zwei weiteren Flachblechen (35, 36) zusammengeschweißt ist.

7. Palette nach einem der Ansprüche 1 bis 6, **gekennzeichnet durch** eine nach oben gewölbte Bodenplatte (2, 23).

8. Palette nach einem der Ansprüche 1 bis 7, **dadurch gekennzeichnet, daß** diese (1) mehrfach aufeinander stapelbar ist.

9. Palette nach einem der Ansprüche 1 bis 8, **gekennzeichnet durch** einen an den Füßen (3 - 10) der Bodenplatte (2) befestigten Grundrahmen (11) aus Metall oder Kunststoff.

10. Palette nach einem der Ansprüche 1 bis 9, **gekennzeichnet durch** an den Füßen (3 - 10) der Bodenplatte (2) angebrachte Kufen (38) aus Metall, Kunststoff oder Holz.

## Claims

1. Pallet (1) having a metal base plate (2) and metal feet (3-10) as an underframe for pallet containers for transporting and storing liquids, said pallet having a plastics inner container standing on the base plate of the pallet as well as a lattice-work or sheet material cladding, secured to the base plate, the base plate (2), which is designed cantilever, and the feet (3-10) of the pallet (1) being produced as one piece from a steel plate (12) as the preliminary material by a mechanical shaping method, namely by deep-drawing and/or pressing or by hydroforming, **characterised in that** the base plate (2, 23) has open, partially closed or completely closed corner and centre feet (3-10, 3a-10a) and the steel plate (12) for the one-piece production of the base plate (2, 23) and the feet (3-10, 3a-10a) has plate portions (27-29) which are adapted to the different stressed regions of the base plate (2, 23) and which have differing sheet thicknesses and/or differing material composition to achieve different mechanical strength properties.

2. Pallet according to claim 1, **characterised by** a bridge-girder-type stiffening (19) of the base plate (2), which is formed by parallel stiffening ribs (20) which are shaped out of the base plate (2) and which extend from the central portion (21) of a long or transverse side (2a) of the base plate (2) through the central plate portion (13) to the central portion (22) of the opposite long or transverse side (2b) of the base plate (2).

3. Pallet according to claims 1 and 2, **characterised in that** the open and partially closed corner and centre feet (3a-6a, 7a-10a) are clad with cover plates (24-26).

4. Pallet according to one of claims 1 to 3, **characterised in that** the steel plate (30) for producing the base plate (2, 23) with feet (3-10, 3a-10a) is welded together from sheets (31-33) of differing sheet thicknesses and/or differing material composition corresponding to the different stressed regions of the base plate (2, 23).

5. Pallet according to one of claims 1 to 4, **characterised in that** base plate (2, 23) and feet (3 - 10, 3a - 10a) are produced from a steel plate (34) with preformed stiffening ribs (20).

6. Pallet according to one of claims 1 to 5, **characterised in that** the steel plate (35) for the one-piece production of the base plate (2, 23) and the feet (3-10, 3a-10a) is welded together from a sheet (36) with preformed stiffening ribs (20) and at least two additional flat steel sheets (35, 36).

7. Pallet according to one of claims 1 to 6, **characterised by** an upwardly arched base plate (2, 23).

8. Pallet according to one of claims 1 to 7, **characterised in that** a plurality of said pallets (1) can be stacked on top of one another.

9. Pallet according to one of claims 1 to 8, **characterised by** a metal or plastics base frame (11) secured to the feet (3-10) of the base plate (2) .

10. Pallet according to one of claims 1 to 9, **characterised by** metal, plastics or wooden skids (38) attached to the feet (3-10) of the base plate (2).

## Revendications

1. Palette (1) ayant un plateau (2) de fond et des pieds (3 à 10) en métal en tant que bâti inférieur pour des cuves-palettes de transport et de stockage de liquides, comprenant une cuve intérieure en matière plastique sur le plateau de fond de la palette, ainsi qu'une enveloppe extérieure en un treillis ou en une matière en tôle fixée au plateau de fond, le plateau (2) de fond constitué en n'étant pas soutenu et les pieds (3 à 10) de la palette (1) étant fabriqués d'un seul tenant dans une platine (12) de tôles servant de matière première par un procédé de déformation, à savoir par emboutissage profond et/ou à la presse ou par hydroformage, **caractérisée en ce que** le plateau (2, 23) de fond a des pieds (3 à 10, 3a à 10a) de sommet et médians ouverts, partiellement fermés ou entièrement fermés et la platine (12) de tôles, pour la fabrication d'un seul tenant du plateau (2, 23) de fond et des pieds (3 à 10, 3a à 10a), a des parties (27 à 29) de platine adaptées aux diverses zones de charge du plateau (2, 23) de fond et ayant des épaisseurs de tôle différentes et/ou une composition différente de matières pour obtenir des valeurs de résistance différentes.

2. Palette suivant la revendication 1, **caractérisée par** un renfort (19) de type à support en pont du plateau (2) de fond, renfort qui est formé par des nervures (20) de renfort parallèles formées dans le plateau (2) de fond et s'étendant de la partie (21) médiane d'un grand ou d'un petit côté (2a) du plateau (2) de fond à la partie (22) médiane du grand ou du petit côté (2b) opposé du plateau (2) de fond en passant par la partie (13) centrale du plateau.

3. Palette suivant les revendications 1 et 2, **caractérisée en ce que** les pieds (3a à 6a, 7a à 10a) de sommet et médians, ouverts et partiellement fermés, sont habillés de tôles (24 à 26) de recouvrement.

4. Palette suivant l'une des revendications 1 à 3, **caractérisée en ce que** la platine (30) de tôles de fabrication du plateau (2, 23) de fond est soudée à des pieds (3 à 10, 3a à 10a) en tôles (31 à 33) d'épaisseurs différentes en correspondance avec les zones de charge différentes du plateau (2, 23) de fond.

5. Palette suivant l'une des revendications 1 à 4, **caractérisée en ce que** le plateau (2, 23) et les pieds (3 à 10, 3a à 10a) sont fabriqués en une platine (34) de tôles ayant des nervures (20) de renfort préprofilées.

6. Palette suivant l'une des revendications 1 à 5, **caractérisée en ce que** la platine (35) de tôles pour la fabrication d'un seul tenant du plateau (2, 23) de fond et des pieds (3à 10, 3a à 10a) est composée par soudage d'une tôle (36) ayant des nervures (20) de renfort préprofilées et d'au moins deux autres tôles (35, 36) plates.

7. Palette suivant l'une des revendications 1 à 6, **caractérisée par** un plateau (2, 23) de fond voûté vers le haut.

8. Palette suivant l'une des revendications 1 à 7, **caractérisée en ce que** ces palettes (1) peuvent être empilées plusieurs fois les unes sur les autres.

9. Palette suivant l'une des revendications 1 à 8, **caractérisée par** un cadre (11) de fond en métal ou en matière plastique qui est fixé aux pieds (3 à 10) du plateau (2) de fond.

10. Palette suivant l'une des revendications 1 à 9, **caractérisée par** un patin (38) en métal, en matière plastique ou en bois monté sur les pieds (3 à 10) du plateau (2) de fond.
